# EUROPÄISCHE PATENTSCHRIFT

(11) **EP 0 306 642 B1**
(45) Veröffentlichungstag und Bekanntmachung des Hinweises auf die Patenterteilung: **30.12.1992**
(21) Anmeldenummer: 88109904.8
(22) Anmeldetag: 22.06.1988
(51) Int. Cl.: B63H 11/00, B63H 5/14, B63H 1/18

(54) **Querstrahlruder, insbesondere Bugstrahlruder, für Schiffe**
Transverse thruster for ships, particularly a bow thruster
Gouvernail à jet à canal transversal, notamment pour la proue de bateaux

(30) Priorität: 18.08.1987 DE 8711216 U
(43) Veröffentlichungstag der Anmeldung: 15.03.1989
(73) Patentinhaber: Jastram-Werke GmbH & Co. KG, D-21033 Hamburg (DE)
(72) Erfinder: Weiss, Friedrich, Dipl.-Ing., D-2070 Ahrensburg (DE)
(74) Vertreter: Richter, Werdermann & Gerbaulet

(56) Entgegenhaltungen:
- WO-A-84/03078
- DE-A- 2 355 974
- DE-A- 2 734 876
- DE-A- 2 803 336
- DE-A- 3 149 452
- DE-B- 2 644 844
- FR-A- 2 252 949
- FR-A- 2 259 748
- US-A- 2 059 220
- US-A- 4 240 251

## Beschreibung

Die Erfindung betrifft ein Querstrahlruder, insbesondere Bugstrahlruder, für Schiffe, bestehend aus einem in dem Schiffskörper ausgebildeten, aus einem Tunnelrohr bestehenden Querschubkanal, in dem ein Getriebegehäuse mit einem Propeller angeordnet ist, wobei in oder an der Wand des Tunnelrohres Austrittsöffnungen zum Einführen eines Mediums unter Druck in den Propellerbereich ausgebildet sind.

Derartige Querstrahlruder sind bekannt. Bei diesen läuft in einem querschiffs im Bug und/oder Heck angebrachten Kanal ein Propeller um und drückt das angesaugte Wasser, ähnlich wie eine Axialpumpe arbeitend, je nach der gewählten Drehrichtung oder der Flügelstellung bei Verstellpropellern nach Steuer- oder Backbord. Mit einer derartigen Querschubanlage wird inbesondere auch das Manövrieren eines Schiffes bei geringer Fahrt erleichtert.

Beim Arbeiten von Querstrahlrudern entstehen meist unangenehme Geräusche, die besonders unter Wohn-und Aufenthaltsräumen auf Schiffen sehr belästigend wirken. Diese Geräusche entstehen durch das Arbeiten der Getriebezähne und durch Wassergeräusche, die vom Propeller kommen. Ferner entstehen bei den meist hochbelasteten Schrauben Kavitationen, d.h. Hohlraumbildung, durch Unterdruck. Wenn diese Dampfbläschen schlagartig kondensieren, entstehen hammerartige Schläge, die sich über die Tunnelwand in das Schiffsinnere als Körperschall sowie durchs Wasser als Wasserschall unangenehm bemerkbar machen. In den Wohnräumen bzw. Aufenthaltsräumen ist dann das Raumgeräusch für die Besatzung und Fahrgäste zum Teil unterträglich.

Durch die DE-B-2 644 844 ist ein Verfahren und eine Einrichtung zum Einführen von Gas und Wasser in den Propellerbereich eines Strahlruders bekannt. Dieses Verfahren besteht darin, daß Gas, z.B. Luft, und Wasser in gleichmäßigen Gemisch als gerichteter Strahl eingespritzt werden. Durch das Einspritzen eines Luft/Wasser-Gemisches in Form eines Strahles in den Propellerbereich soll die Geräuschverminderung weitgehend unabhängig von der damit verbundenen Leistungsverringerung verbessert werden. Das Problem, die bei der schlagartigen Kondensation der Kavitationsbläschen entstehenden hammerartigen Schläge zu dämmen, wird jedoch mit diesem Verfahren nicht erreicht, denn das nach diesem Verfahren mit der Luft in den Propellerbereich einströmende Wasser führt nicht zur Beseitigung oder Dämmung der durch die hammerartigen Schläge bei der Kondensation der Kavitationsbläschen entstehenden Druck- und Schallwellen, denn mit einem Luft/Wasser-Gemisch wird im Wasser kein ausreichendes weiches Polster geschaffen, welches in seiner Funktion als Absorptionskörper die vom Propeller durch Erzeugung von Kavitationsbläschen hervorgerufenen hammerartigen Schläge aufnimmt, so daß die bei der schlagartigen Kondensation von Kavitationsbläschen entstehenden hammerartigen Schläge und die damit verbundenen Schallwellen nicht ausreichend gedämmt bzw. absorbiert werden. Gerade durch die Zufuhr eines Luft/Wasser-Gemisches in den Propellerbereich wird zusätzlich Wasser in den Propellerbereich geleitet, durch das die Bildung und Entstehung hammerartiger Schläge noch unterstützt wird.

Zur Schalldämmung von Querstrahl-Steueranlagen ist es durch die WO 84/03 078 bekannt, separate, mit Gas gefüllte Hohlräume in einem mit Wasser angefüllten Zwischenraum des doppelwandig ausgebildeten Tunnelgehäuses, in dem der Propeller angeordnet ist, zu schaffen.

Eine weitere Anordnung zur Schalldämmung geht aus der DE-A-2 803 336 hervor, die eine Anordnung zur Schalldämmung von Querstrahl-Steueranlagen für Schiffe betrifft, bei der das den Propeller aufnehmende Tunnelrohr unter Ausbildung eines ringförmigen Zwischenraumes in einem Querrohr angeordnet ist, das im Schiffskörper quer zu dessen Längsachse liegt. Die Wand des Tunnelrohres stützt sich dabei an der Wand des Querrohres unter Zwischenschaltung von elastischen Formkörpern ab. Eine derartige Anordnung dämmt die vom Tunnelrohr ausgehenden Schallwellen, jedoch die vom Getriebe bzw. vom Antrieb des Propellers ausgehenden Geräusche werden durch eine derartige elastische Aufhängung des Tunnelrohres nicht gemindert, da keine direkte elastische Aufhängung des Getriebegehäuses erfolgt. Die FR-A-2 252 949 sieht zur Verhinderung von Kavitationserosionen die Einführung von Druckluft in den Mantelbereich von ummantelten Propellern vor, wobei jedoch eine Ausbildung eines ringförmigen Druckluftzuführungsbereiches im Bereich der beidseitigen Öffnungen des Mantelrohres nicht vorgesehen ist, so daß kein Polster aus Luft und Wasser zur Absorption der bei der Kondensation von Kavitationsbläschen entstehenden hammerartigen Schläge gebildet werden kann.

Der Erfindung liegt die Aufgabe zugrunde, eine Minderung der durch beim schlagartigen Kondensieren von Kavitationsbläschen entstehenden hammerartigen, sich über die Tunnelwand in das Schiffsinnere als Körperschall geleiteten Schläge und die vom Propellergetriebe ausgehenden mechanischen Geräusche bei Querstrahlrudern zu erreichen, um die unangenehm auftretenden Geräusche beim Arbeiten von Querstrahlrudern zu vermeiden, die besonders unter Wohn-und Aufenthaltsräumen auf Schiffen sehr belästigend wirken.

Diese Aufgabe wird durch die im Patentanspruch 1 gekennzeichneten Merkmale gelöst.

Durch die Zuführunjg von Druckluft unter Ausschluß von Wasser und durch die Feinverteilung der Luft in dem Wasser wird eine Minderung der Kavitationsgeräusche dadurch erreicht, daß die Kavitationsbläschen beim Kondensieren auf ein weicheres Polster, bestehend aus Luft und Wasser, auftreffen.

Zur Minderung der mechanischen Getriebegeräusche ist das Querstrahlruder gemäß einer weiteren Ausführungsform in der Weise ausgebildet, daß das einen kreisförmigen Querschnitt aufweisende Getriebegehäuse mit dem Propeller an dem Tunnelrohr mittels einer elastischen Aufhängung unter Verwendung von elastischen Formkörpern gehalten ist, wobei mehrere Formkörper im Bereich der oberen Wand des Tunnelrohres radial an dem Getriebegehäuse angreifen und die schiffsseitige Befestigung der Formkörper an der Wandfläche des eine senkrechte, rohrartige Verlängerung aufweisenden Tunnelrohres erfolgt

Weitere vorteilhafte Ausgestaltungen der Erfindung sind in den Unteransprüchen gekennzeichnet.

Ausführungsbeispiele der Erfindung werden nachstehend anhand der Zeichnung näher erläutert. Es zeigt
Fig. 1 einen Querschnitt durch einen Schiffskörper mit einem Querstrahlruder,
Fig. 2 teils in Ansicht, teils in einem senkrechten Schnitt einen Abschnitt der Wandfläche des Tunnelrohres des Querstrahlruders mit elastisch aufgehängtem Getriebegehäuse und einer Umhüllung des Tunnelrohres von außen mit einem mit Sand gefüllten Hohlraum,
Fig. 3 eine vergrößerte Darstellung der Aufhängung des Getriebegehäuses mit dem Propeller an der Wand des Tunnelrohres gemäß Fig. 2,
Fig. 4 einen Schnitt gemäß Linie A-B in Fig. 3,
Fig. 5 eine vergrößerte Darstellung des Ausschnittes X in Fig. 3 und
Fig. 6 eine vergrößerte Darstellung des Ausschnittes Y in Fig. 4.

Bei der in Fig. 1 gezeigten Ausführungsform eines Schiffsquerstrahlruders ist mit 10 der Schiffskörper eines Schiffes bezeichnet, in dem ein Querstrahlruder 20 angeordnet ist. Dieses Querstrahlruder 20 ist von einem Tunnelrohr 21 gebildet, dessen Wand mit 22 bezeichnet ist. Im Innenraum des Tunnelrohres 21 ist ein Getriebegehäuse 24 mit einer Propellergondel 25 angeordnet, die einen Propeller 26 aufweist. Das Getriebegehäuse 24 mit dem Propeller 26 ist in einer rohrartigen Verlängerung 23 aufgehängt, die an dem Tunnelrohr 21 ausgebildet ist.

Zum Einblasen und Feinverteilen von Luft in den Innenraum des Tunnelrohres 21 des Querstrahlruders 20 sind bei dem in Fig. 1 gezeigten Ausführungsbeispiel benachbart zu den beiden seitlichen Öffnungen des Tunnelrohres 21 je ein Luftzuführungsrohr 31 angeordnet, wobei jedes Luftzuführungsrohr 31 mit einer Anzahl von Luftaustrittsöffnungen 30 versehen ist. Diese Luftzuführungsrohre 31 sind als Ringrohre ausgebildet und an der Außenwandfläche des Tunnelrohres 22 angeordnet. Jedes der beiden Ringrohre 31 weist eine Anzahl von Luftaustrittsstutzen 36 auf, deren Luftaustrittsöffnungen 30 im Bereich der Wandfläche 22 des Tunnelrohres 21 liegen, wobei jedoch auch die Möglichkeit besteht, diese Luftaustrittsstutzen 36 durch die Wand 22 des Tunnelrohres 21 soweit hindurchzuführen, daß die Luftaustrittsstutzen 36 mit einem kleinen Abschnitt im Innenraum des Tunnelrohres 21 zu liegen kommen (Fig.2). Eines der beiden ringförmigen Luftzuführungsrohre 31 steht dann über eine weitere Rohrleitung 32 mit einer in Fig. 2 bei 33 angedeuteten Drucklufterzeugungseinrichtung in Verbindung. Beide ringförmigen Luftzuführungsrohre 31 sind, wie in Fig. 1 dargestellt, bodenseitig über eine Luftverbindungsleitung 34 miteinander verbunden. Die Größe der Luftaustrittsöffnungen 30 ist so bemessen, daß aus diesen Luft in feinster Verteilung austreten kann. Vorzugsweise sind die Luftaustrittsöffnungen düsenförmig ausgebildet, wobei die Größe der Austrittsöffnung auch regelbar sein kann.

Es besteht jedoch auch die Möglichkeit, die beiden ringförmigen Luftzuführungsrohre 31 in der Wand 22 des Tunnelrohres 21 des Querstrahlruders 20 anzuordnen. Hierzu kann die Wand 22 des Tunnelrohres 21 mit einer ringförmig verlaufenden, nutförmigen Einziehung versehen sein, in der dann das Luftzuführungsrohr 31 angeordnet ist. Die Wand 22 des Tunnelrohres 21 kann auch mit einer Anzahl von Luftaustrittsöffnungen 30 versehen sein, die in die Wand 22 eingelassen sind. Außenseitig sind dann die Luftaustrittsöffnungen 30 über eine entsprechende Luftzuführungsleitung mit der Drucklufterzeugungseinrichtung 33 verbunden. Die Gesamtanordnung der Luftaustrittsöffnungen 30 ist jedoch vorzugsweise derart, daß ein von den seitlichen öffnungen des Tunnelrohres 21 in Richtung zum Propeller 26 verlaufender Luftstrom erzeugt wird, so wie dies aus Fig. 1 ersichtlich ist.

Fig. 1 zeigt ferner die bei 40 angedeutete elastische Aufhängung des mechanischen Getriebegehäuses 24. Die elastische Aufhängung 40 erfolgt unter Verwendung von Formkörpern 41 bzw. 42, die aus elastischen Kunststoffen oder anderen geeigneten elastischen Werkstoffen bestehen.

Die Formkörper 41 der elastischen Aufhängung 40 sind in etwa im Bereich der oberen Wand 22 des Tunnelrohres 21 des Querstrahlruders 20 angeordnet. Hierzu kann eine Anzahl von Formkörpern 41 radial an dem einen z.B. kreisförmigen Querschnitt aufweisenden Getriebegehäuse eingreifen, wobei die schiffsseitige Befestigung der Formkörper 41 dann an der Wandfläche der rohrartigen Verlängerung 23 erfolgt. Darüber hinaus besteht auch die Möglichkeit, einen ringförmigen formkörper 41 zu verwenden, der ein etwa U-förmiges Querschnittsprofil aufweist. In den von den beiden Schenkeln und dem Steg des U-förmigen Formkörpers m41 gebildeten Innenraum greift dann eine armartige Halterung 28 ein, die an der Innenwandfläche der rohrartigen Verlängerung 23 des Tunnelrohres 21 angeordnet ist.

Darüber hinaus besteht auch die Möglichkeit, die bei 27 angedeutete Propellerantriebswelle 27 geteilt auszubilden. Die beiden Antriebswellenabschnitte sind mit 27a,27b bezeichnet. Die sich gegenüberliegenden Enden der beiden Antriebswellenabschnitte 27a,27b sind in einem Abstand voneinander angeordnet und tragen z.B. ringförmige Scheiben. Die beiden ringförmigen Scheiben der beiden Antriebswellenabschnitte 27a,27b sind dann über einen ringförmigen, elastischen Formkörper 42 miteinander verbunden, so daß eine elastische Aufhängung erreicht wird, die ganz wesentlich zur Minderung der mechanischen Getriebegeräusche beiträgt. Auch das Getriebegehäuse 24 kann zweiteilig ausgebildet und über einen elastischen Formkörper verbunden sein. Fig. 4 zeigt eine weitere Ausführungsform für eine Halterung mit elastischer Aufhängung des Getriebegehäuses, und zwar unter Verwendung von Tragarmen 45, die sich an der Innenwandfläche des Tunnelrohres 21 abstützen und an der Innenwandfläche des Tunnelrohres befestigt sind. Die freien Enden dieser Tragarme 45 weisen ein etwa U-förmiges Endprofil auf, in das ein Befestigungszapfen 46 eingreift, der an dem Getriebegehäuse 24 befestigt ist, und zwar unter Zwischenschaltung von elastischen Formkörpern 41 (Fig.6).

Zur Minderung des Körperschalls ist der Propellerbereich von außen mit einem mit Sand oder einem ähnlichen Material gefüllten Hohlraum umgeben, wie dies aus Fig. 1 ersichtlich ist. Hierzu ist das Tunnelrohr 21 doppelwandig, und zwar unter Ausbildung eines Zwischenraumes 51, ausgebildet. Die Außenwand ist bei 50 angedeutet. In dem Zwischenraum 51 ist ein Dämmaterial oder eine Sandfüllung 52 angeordnet. Als Dämmaterialien kommen alle solchen Materialien, und zwar auch solche aus Kunststoffen, zum Einsatz, die in etwa gleiche schallmindernde Eigenschaften wie Sand aufweisen. Der mit einem Dämmaterial oder mit der Sandfüllung 52 versehene Zwischenraum 51 kann sich über den gesamten Bereich des Tunnelrohres 21 erstrecken; es besteht jedoch auch die Möglichkeit, diese doppelwandige Ausbildung des Tunnelrohres 21 ausschließlich im Bereich des Propellers 26 vorzusehen. Außerdem kann diese doppelwandige Ausgestaltung des Tunnelrohres 21 sich über den gesamten Umfang des Tunnelrohres erstrecken.

## Patentansprüche

1. Querstrahlruder, insbesondere Bugstrahlruder, für Schiffe, bestehend aus einem in dem Schiffskörper (10) ausgebildeten, aus einem Tunnelrohr (21) bestehenden Querschubkanal, in dem ein Getriebegehäuse (24) mit einem Propeller (26) angeordnet ist, wobei in oder an der Wand (22) des Tunnelrohres (21) Austrittsöffnungen (30) zum Einführen eines Mediums unter Druck in den Propellerbereich ausgebildet sind, dadurch gekennzeichnet, daß die Austrittsöffnungen (30) über mindestens ein Zuführungsrohr (31) mit einer Drucklufterzeugungseinrichtung (33) für die Zufuhr von Druckluft unter Ausschluß von Wasser in dem Propellerbereich und zur Ausbildung eines aus Luft und Wasser bestehenden weichen Polsters zur Aufnahme der durch die Kondensation erhaltenen Kavitationsbläschen erzeugten hammerartigen Schläge verbunden sind, wobei das Tunnelrohr (21) benachbart zu seinen beiden seitlichen Öffnungen auf seiner Außenwandfläche je ein ringförmig ausgebildetes Luftzuführungsrohr (31) aufweist, daß jedes mit Luftzuführungsstutzen versehene Luftzuführungsrohr (31) im Bereich der Wand (22) oder im Innenraum des Tunnelrohres (21) angeordnete Luftaustrittsöffnungen (30) aufweist, daß die beiden ringförmigen Luftzuführungsrohre (31) über eine Luftverbindungsleitung (34) miteinander verbunden sind, und daß das eine der beiden ringförmigen Luftzuführungsrohre (31) mit der Drucklufterzeugungseinrichtung (33) verbunden ist.

2. Querstrahlruder nach Anspruch 1, dadurch gekennzeichnet, daß das einen kreisförmigen Querschnitt aufweisende Getriebegehäuse (24) mit dem Propeller (26) in dem Tunnelrohr (21) vermittels einer elastischen Aufhängung (40) unter Verwendung von elastischen Formkörpern (41,42) gehalten ist, wobei mehrere Formkörper (41) im Bereich der oberen Wand (22) des Tunnelrohres (21) radial an dem Getriebegehäuse (24) angreifen und die schiffsseitige Befestigung der Formkörper (41) an der Wandfläche des eine senkrechte, rohrartige Verlängerung (23) aufweisenden Tunnelrohres (21) erfolgt.

## Claims

1. Transverse thruster, particularly a bow thruster, for ships, comprising a transverse thrust duct constructed in the ship's hull (10) and consisting of a tunnel duct (21), in which a gear box casing (24) with a propeller (26) is accommodated, in which, in or on the wall (22) of the tunnel duct (21), discharge orifices (30) are constructed for the introduction of a medium under pressure into the propeller area, characterized in that the discharge orifices (30) are, by means of at least one supply pipe (31), communicating with a compressed air generating means (33) for supplying compressed air with the exclusion of water into the propeller area and for forming a soft cushion consisting of air and water for the absorption of the hammer-like blows produced by the small cavitation bubbles obtained by the condensation, in which the tunnel duct (21), adjacent to its two lateral apertures on its outer wall area, is provided with an annularly constructed air duct (31) each, in that each air duct (31) provided with air supply connecting pieces possesses air discharge orifices (30) disposed within the area of the wall (22) or in the interior of the tunnel duct (31), in that the two annular air supply pipes (31) intercommunicate with the aid of an air connection line (34), and in that one of the two annular air supply pipes (31) communicates with the compressed air generating means (33).

2. Transverse thruster according to Claim 1, characterized in that the gear box casing (24) possessing a circular cross-section it retained together with the propeller (26) within the tunnel duct (21) with the aid of an elastic suspension (40) wherein use is made of elastic shaped members (41), in which several shaped members (41), within the area of the upper wall (22) of the tunnel duct (21) engage radially on the gear box casing (24), and in which the attachment on the hull of the ship of the shaped members (41) is effected on the wall area of the tunnel duct (21) possessing a vertical, pipe-like extension (23).

## Revendications

1. Gouvernail à jet à canal transversal, notamment gouvernail d'étrave pour navire, constitué par un canal de poussée transversale qui est configuré dans la coque (10) et qui est constitué par un tuyau tunnel (21), dans lequel est placé un carter d'engrenages (24) avec une hélice (26), des orifices de sortie (30) étant formés dans ou sur la paroi (22) du tuyau tunnel (21) pour introduire une substance sous pression dans la zone de l'hélice, caractérisé en ce que les orifices de sortie (30) sont reliés par au moins un tuyau d'amenée (31) avec un dispositif de production d'air comprimé (33) pour l'amenée d'air comprimé à l'exclusion d'eau dans la zone de l'hélice et pour former un coussin souple constitué par de l'air et de l'eau pour recevoir les coups du type coups de marteau produits par les bulles de cavitation obtenues par condensation, le tuyau tunnel (21) présentant un tuyau d'amenée d'air (31), configuré en forme d'anneau, sur sa face de paroi extérieure à proximité de chacun des deux orifices latéraux, que chaque tuyau d'amenée d'air (31), pourvu de tubulures d'amenée d'air, présente des orifices de sortie de l'air (30) placés dans la zone de la paroi (22) ou à l'intérieur du tuyau tunnel (21), que les deux tuyaux d'amenée d'air en forme d'anneau (31) sont reliés l'un à l'autre par une conduite de raccordement de l'air (34) et que l'un des deux tuyaux d'amenée d'air (31) en forme d'anneau est relié au dispositif de production d'air comprimé (33).

2. Gouvernail à jet à canal transversal selon la revendication 1, caractérisé en ce que le carter d'engrenages (24), qui présente une section circulaire, est maintenu avec l'hélice (26) dans le tuyau tunnel (21) au moyen d'une suspension élastique (40) en utilisant des corps moulés élastiques (41, 42), plusieurs corps moulés (41) mordant radialement sur le carter d'engrenages (24) dans la zone de la paroi supérieure (22) du tuyau tunnel (21) et la fixation des corps moulés (41) côté navire étant réalisée sur la face de paroi du tuyau tunnel (21) qui présente un prolongement (23) vertical du type tuyau.
